# EUROPÄISCHE PATENTSCHRIFT

(11) **EP 1 347 143 B1**
(45) Veröffentlichungstag und Bekanntmachung des Hinweises auf die Patenterteilung: **02.01.2008**
(21) Anmeldenummer: 03005760.8
(22) Anmeldetag: 14.03.2003
(51) Int. Cl.: E06B 3/82

(54) **Tür, insbesondere Haustür**
Door, especially for a house
Porte, notamment pour maisons

(30) Priorität: 18.03.2002 DE 20204177 U
(43) Veröffentlichungstag der Anmeldung: 24.09.2003
(73) Patentinhaber: REHAU AG + Co, 95111 Rehau (DE)
(72) Erfinder: Melzer, Klaus, 95111 Rehau (DE); Eckert, Stefan, 95111 Rehau (DE)

(56) Entgegenhaltungen:
- EP-A- 0 726 381
- WO-A-01/04448
- AT-B- 376 761
- DE-A- 10 033 389
- DE-U- 29 905 777
- GB-A- 2 183 706

## Beschreibung

Die Erfindung bezieht sich auf eine Tür insbesondere Haustür für energiehochgedämmte Häuser mit einem Blendrahmen und wenigstens einem öffenbaren Türflügel mit einem umlaufenden Flügelprofilrahmen und daran befestigten Beplankungen.

Für energiehochgedämmte Häuser stehen derzeit keine geeigneten Türen, insbesondere Haustüren passend zu den üblichen Fenstersystemen zur Verfügung. Die bekannten Türen sind entweder zu labil und nicht ausreichend dichtend, nicht verwindungssteif genug oder aber sie weisen nicht die notwendige Wärmedämmung auf.

Der Oberbegriff von Anspruch 1 wird durch die GB-A-2 183 706 gebildet.

Der Erfindung liegt daher die Aufgabe zugrunde, eine Tür zu schaffen, die bei einfachem Aufbau und guter Recyclebarkeit alle Anforderungen für energiehochgedämmte Häuser erfüllt.

Die Aufgabe wird durch die Merkmale im kennzeichnenden Teil von Anspruch 1 gelöst.

Durch die erfindungsgemäße Ausbildung, bei der die Beplankung aus Holzwerkstoffen, vorzugsweise MDF oder HDF, oder aber auch Kunststoffplatten sein können, ergibt sich in Folge des überdeckenden Übergreifens des Flügelprofilrahmens durch die Beplankung und die randseitige Verbindung der Beplankung mit dem Flügelprofilrahmen nicht nur ein hoher Türplattenabstand, der das Einlegen sehr dicker Einschieblinge aus Dämm-Material ermöglicht, sondern es ergibt sich durch die flügelübergreifende Ausbildung der Beplankung auf der Innen- und der Außenseite des Türflügels eine zusätzliche Steifigkeit des Türflügels.

Zur Verbindung der auf dem Flügelprofilrahmen übergreifend aufliegenden Ränder der Beplankung mit dem Flügelprofilrahmen kann insbesondere eine Verschraubung, Vernietung oder Verstiftung vorgesehen sein, welche vorteilhafterweise von innen erfolgt, so dass die äußere Sichtfläche der Beplankung nicht beeinträchtigt ist.

Zusätzlich zu den Einschieblingen aus Dämm-Material zwischen den Beplankungen sollen in Weiterbildung der Erfindung auch in die Flügelprofilrahmen und/oder die bevorzugt mit Versteifungseinlagen versehenen Blendrahmenhohlprofile Einschieblinge aus Dämm-Material mit hohem Dämmwert eingebracht sein, wobei sich als Material für diese Einschieblinge besonders Styropor oder Polyurethanschaum od. dgl. eignet.

Werden zusätzliche Anforderungen hinsichtlich Brand- oder Schallschutz, oder Feuchteregulierung oder Einbruchhemmung an die Konstruktion gestellt, können diese durch geeignete Einschieblinge zusätzlich erfüllt werden. Die Außen-Beplankungen bleiben dabei unverändert.

Besonders gute thermische Isoliereigenschaften erhält man in weiterer Ausgestaltung der Erfindung dadurch, dass der in Aussparungen der Einschieblinge aus Dämm-Material eingreifende Stabilisierungsrahmen querschnittlich im Wesentlichen L-förmige Profilschenkel aufweist, wobei ein L-Schenkel am Flügelprofilrahmen anliegt und der andere an der Beplankung auf der Türinnenseite liegend angeordnet ist.

In entsprechender Weise und ebenfalls zur Erzielung einer möglichst günstigen Lage der Isothermen im Inneren der Profile kann auch vorgesehen sein, dass die Versteifungseinlagen für den Flügelprofilrahmen L-förmige Profilschenkel sind, wobei der eine L-Schenkel im Flügelprofilrahmen parallel zum L-Schenkel des Stabilisierungsrahmens und der andere parallel zur Beplankung auf der Türinnenseite angeordnet ist. Die beiden parallel zueinander liegenden L-Schenkel ermöglichen eine sehr günstige Verbindung durch Verschraubung, Verstiftung oder dgl.

Als Material für den Stabilisierungsrahmen und die Versteifungseinlagen eignet sich bevorzugt solches mit einer niedrigen Wärmeleitzahl wie beispielsweise Glasfaserverstärkte Materialien (GFK) aber auch metallische Materialien wie Stahl.

Schließlich liegt es auch noch im Rahmen der Erfindung, in den Blendrahmen ein aus festem Material mit hohem Dämmwert ausgebildetes Ausgleichsprofil zur Minimierung der Falzluft einzubringen, wobei das Ausgleichsprofil bevorzugt als Hohlkammerprofil mit Einschieblingen aus Dämmstoff ausgebildet sein kann.

Weitere Vorteile, Merkmale und Einzelheiten der Erfindung ergeben sich aus der nachfolgenden Beschreibung eines Ausführungsbeispiels sowie anhand der Zeichnungen. Dabei zeigen:
- Fig. 1: einen horizontalen Schnitt durch den Blendrahmen und den Randbereich des Türflügels und
- Fig. 2: einen vertikalen Schnitt durch die Bodenschwelle und den unteren Rand des Türflügels

7. Bei 1 erkennt man in Fig. 1 den als Hohlkammerprofil ausgebildeten Kunststoffblendrahmen, der beispielsweise aus polymeren Werkstoffen, vorzugsweise PVC, ausgebildet sein kann und der durch ein eingelegtes Stahlprofil 2 versteift ist. Bei 3 und 4 erkennt man Einschieblinge aus einem Dämm-Material mit hohem Dämmwert, beispielsweise Styropor oder Polyurethanschaum. In den Blendrahmen 1 ist ein aus festem Material mit hohem Dämmwert ausgebildetes Ausgleichsprofil 5 eingebracht, das zur Minimierung der Falzluft in dem Hohlraum zwischen dem Flügelprofilrahmen 9 und dem diesen zugewandten Blendrahmen 1 dient. Dieses Ausgleichsprofil 5 ist vorteilhafterweise als Hohlkammerprofil zum Aufnehmen von Einschieblingen 7 aus Dämmstoff ausgebildet. Das Ausgleichsprofil (5) ist in diesem Ausführungsbeispiel parallel zum Flügelprofilrahmen (9) kraftschlüssig im Blendrahmenhohlprofil (1) angeordnet.

Der Türflügel 8 umfasst einen bevorzugt ebenfalls aus PVC bestehenden Flügelprofilrahmen 9 mit L-förmigen Versteifungseinlagen 10, wobei der eine L-Schenkel 11 der Beplankung 18 der Türinnenseite benachbart angeordnet ist, während der andere L-Schenkel 12 parallel zum L-Schenkel 13 eines Stabilisierungsrahmens 14 liegt, der als umlaufendes Bauteil nach Art eines Füllungsrahmens in den Flügelprofilrahmen 9 eingesetzt ist, wobei die L-Schenkel 12 und 13 durch die Wand des Flügelprofilrahmens 9 hindurch miteinander verbunden sind; beispielsweise können sie verstiftet, verschraubt oder vernietet sein. Der Stabilisierungsrahmen 14 und die Versteifungseinlagen 10 können aus GFK oder Metall bestehen. Bei 15 und 16 erkennt man Einschieblinge aus Dämm-Material, wobei die Einschieblinge 16 zwischen den Beplankungen 17 auf der Türaußenseite und 18 auf der Türinnenseite mit Aussparungen 19 zur Aufnahme des Stabilisierungsrahmens 14 versehen sind.

Bei der Fertigung des erfindungsgemäßen Türflügels 8 wird zunächst der Flügelprofilrahmen 9 aus den einzelnen Rahmenschenkeln zusammengesetzt und in den Gehrungen zusammengeschweißt, wobei vorher die Versteifungseinlagen 10 und Dämmstoff- Einschieblinge 15 eingebracht worden sind. Anschließend wird die äußere Beplankung 17 aufgebracht, wobei es bei dieser ebenso wie bei der inneren Beplankung 18 wesentlich ist, dass sie den Flügelprofilrahmen 9 flügelübergreifend ausgebildet ist, das heißt nicht wie sonst üblich stumpf an die Rahmeninnenseite des Flügelprofilrahmens 9 ansetzt, sondern den Flügelprofilrahmen 9 praktisch auf seiner gesamten Außenfläche übergreift. In Verbindung mit einer Verschraubung, Verstiftung oder dgl. des Flügelprofilrahmens 9 mit der Beplankung 17 die etwa von innen her im Bereich der gestrichelten Linie 20 erfolgen kann, wird eine zusätzliche Steifigkeit des Haustürflügels 8 erreicht. Nach dem anschließenden Einsetzen der Einschieblinge 16 wird der als umlaufender Rechteckrahmen ausgebildete Stabilisierungsrahmen 14 als Füllungsrahmen in die Aussparungen 19 der Einschieblinge 16 eingesetzt, wobei der eine L-Schenkel 13, wie bereits weiter oben angedeutet, mit dem L-Schenkel 12 der Versteifungseinlagen 10 für den Flügelprofilrahmen 9 verbunden, insbesondere verschraubt wird.

Zum Schluss wird die innere Beplankung 18 aufgebracht und bevorzugt im Bereich der gestrichelten Linie 21 von innen her mit dem Flügelprofilrahmen 9 verbunden. Der Blendrahmen 1, wie er in Fig. 1 zu erkennen ist, erstreckt sich links, rechts und am oberen Ende der Tür, während auf der unteren Seite wie in Fig. 2 zu erkennen ist, eine Bodenschwelle 1' vorgesehen ist. In Fig. 2 sind darüber hinaus abweichend von Fig. 1 die L-Profile der Versteifungseinlagen 10 und des Stabilisierungsrahmens 14 etwas anders ausgebildet, als die einfachen L-Profile in Fig. 1.

Die Erfindung ist nicht auf das dargestellte Ausführungsbeispiel beschränkt. So wäre es neben anderen Ausbildungen der Profile, der Versteifungseinlagen und der Stabilisierungsrahmen selbstverständlich auch möglich, in weitere der vielen Kammern der Hohlprofile 1 und 9 Einschieblinge einzubringen, die neben wärmedämmenden Eigenschaften auch brandhemmend, schalldämmend, feuchtespendend oder einbruchhemmend ausgebildet sein können.

## Patentansprüche

1. Tür insbesondere Haustür für energiehochgedämmte Häuser mit einem Blendrahmen (1) und wenigstens einem öffenbaren Türflügel (8) mit einem umlaufenden Flügelprofilrahmen (9) und daran befestigten Beplankungen, welche (17, 18) flügelübergreifend den Flügelprofilrahmen (9) seitlich überdecken, und zwischen den Beplankungen (17, 18) Einschieblinge (16) aus Dämm-Material mit hohem Dämmwert eingebracht sind **dadurch gekennzeichnet, dass** in den Flügelprofilrahmen (9) ein umlaufender Stabilisierungsrahmen (14) aus festem Material eingelegt und mit Verstärkungsprofilen (10) in den Hohlkammern des Flügelprofilrahmens (9) verbunden ist.

2. Tür nach Anspruch 1, **dadurch gekennzeichnet, dass** die Beplankungen (17, 18) aus Holzwerkstoffen, vorzugsweise mitteldichten Faserplatten MDF oder hochdichten Faserplatten HDF bestehen.

3. Tür nach Anspruch 1, **dadurch gekennzeichnet, dass** die Beplankungen (17, 18) aus polymeren Werkstoffen bestehen.

4. Tür nach einem der Ansprüche 1 bis 3, **dadurch gekennzeichnet, dass** die auf dem Flügelprofilrahmen (9) übergreifend aufliegenden Ränder der Beplankungen (17, 18) mit dem Flügelprofilrahmen (9) form- oder kraftschlüssig verbunden sind.

5. Tür nach einem der Ansprüche 1 bis 4, **dadurch gekennzeichnet, dass** in die Flügelprofilrahmen (9) und/oder bevorzugt mit Versteifungseinlagen (2) versehenen Blendrahmenhohlprofile (1) Einschieblinge (3, 4, 15) aus Dämm-Material mit hohem Dämmwert eingebracht sind.

6. Tür nach einem der Ansprüche 1 bis 5, **dadurch gekennzeichnet, dass** inndie Flügelprofilrahmen (9) und/oder in die Blendrahmenhohlprofile (1) Einschieblinge (3, 4, 7,15, 16) aus brandhemmenden und/oder schalldämmenden und/oder feuchtespendenden und/oder einbruchhemmenden Materialien eingebracht sind.

7. Tür nach einem der Ansprüche 1 bis 6, **dadurch gekennzeichnet, dass** die Einschieblinge (3, 4, 7,15, 16) aus Polymerschaum, insbesondere Styropor oder Polyurethanschaum bestehen.

8. Tür nach einem der Ansprüche 1 bis 7, **dadurch gekennzeichnet, dass** der in Aussparungen (19) der Einschieblinge (16) aus Dämm-Material eingreifende Stabilisierungsrahmen (14) querschnittlich im wesentlichen L-förmige Profilschenkel aufweist, wobei ein L-Schenkel (13) am Flügelprofilrahmen (9) anliegt und der andere L-Schenkel an der Beplankung 18 der Türinnenseite liegend angeordnet ist.

9. Tür nach Anspruch 8, **dadurch gekennzeichnet, dass** die Versteifungseinlagen (10) für den Flügelprofilrahmen (9) L-förmige Profilschenkel sind, wobei der eine L-Schenkel (12) im Flügelprofilrahmen (9) parallel zum L-Schenkel (13) des Stabilisierungsrahmens (14) und der andere L- Schenkel (11) an der Beplankung 18 der Türinnenseite liegend angeordnet ist.

10. Tür nach einem der Ansprüche 1 bis 9, **dadurch gekennzeichnet, dass** der Stabilisierungsrahmen (14) und die Versteifungseinlagen (10) aus Materialien mit niedriger Wärmeleitzahl, insbesondere aus GFK oder Metall bestehen.

11. Tür nach einem der Ansprüche 1 bis 10, **dadurch gekennzeichnet, dass** in den Blendrahmen (1) ein aus festem Material mit hohem Dämmwert ausgebildeten Ausgleichsprofil (5) zur Minimierung der Falzluft eingebracht ist.

12. Tür nach Anspruch 11, **dadurch gekennzeichnet, dass** das Ausgleichsprofil (5) als Hohlkammerprofil mit Einschieblingen (7) aus Dämm-Material mit hohem Dämmwert ausgebildet ist.

13. Tür nach Anspruch 12, **dadurch gekennzeichnet, dass** das Ausgleichsprofil (5) parallel zum Flügelprofilrahmen (9) kraftschlüssig im Blendrahmenhohlprofil (1) angeordnet ist.

## Claims

1. Door, in particular a house door, for energyefficient highly insulated houses, comprising a door frame (1) and at least one openable door leaf (8) with a runaround leaf profile frame (9) and panelling (17, 18) fastened thereto which extends over the leaf and laterally covers the leaf profile frame (9), wherein inserts (16) composed of insulating material with a high insulating value are introduced between the panelling (17, 18), **characterized in that** a runaround stabilizing frame (14) composed of solid material is inserted into the leaf profile frame (9) and is connected to reinforcing profiles (10) in the hollow chambers of the leaf profile frame (9).

2. Door according to Claim 1, **characterized in that** the panelling (17, 18) consists of wood-based materials, preferably medium-density fibreboards MDF or high-density fibreboards HDF.

3. Door according to Claim 1, **characterized in that** the panelling (17, 18) consists of polymeric materials.

4. Door according to one of Claims 1 to 3, **characterized in that** the edges of the panelling (17, 18) which bear on and extend over the leaf profile frame (9) are connected to the leaf profile frame (9) in a form-fitting or force-fitting manner.

5. Door according to one of Claims 1 to 4, **characterized in that** inserts (3, 4, 15) composed of insulating material with a high insulating value are introduced into the leaf profile frame (9) and/or door frame hollow profiles (1), those profiles preferably being provided with reinforcing inlays (2).

6. Door according to one of Claims 1 to 5, **characterized in that** inserts (3, 4, 7, 15, 16) composed of fire-retardant and/or soundproofing and/or moisture-providing and/or burglary-inhibiting materials are introduced into the leaf profile frame (9) and/or into the door frame hollow profiles (1).

7. Door according to one of Claims 1 to 6, **characterized in that** the inserts (3, 4, 7, 15, 16) consist of polymer foam, in particular styrofoam or polyurethane foam.

8. Door according to one of Claims 1 to 7, **characterized in that** the stabilizing frame (14), which engages in cutouts (19) in the inserts (16) composed of insulating material, has a substantially L-shaped profile leg in cross section, wherein one L-leg (13) bears on the leaf profile frame (9) and the other L-leg is arranged so as to lie on the panelling (18) of the inner side of the door.

9. Door according to Claim 8, **characterized in that** the reinforcing inlays (10) for the leaf profile frame (9) are L-shaped profile legs, wherein one L-leg (12) in the leaf profile frame (9) is arranged parallel to the L-leg (13) of the stabilizing frame (14) and the other L-leg (11) is arranged so as to lie on the panelling (18) of the inner side of the door.

10. Door according to one of Claims 1 to 9, **characterized in that** the stabilizing frame (14) and the reinforcing inlays (10) consist of materials having a low coefficient of thermal conductivity, in particular of GRP or metal.

11. Door according to one of Claims 1 to 10, **characterized in that** a compensating profile (5) constructed of solid material with a high insulating value is introduced into the door frame (1) in order to minimize the rebate clearance.

12. Door according to Claim 11, **characterized in that** the compensating profile (5) is designed as a hollow chamber profile with inserts (7) composed of insulating material with a high insulating value.

13. Door according to Claim 12, **characterized in that** the compensating profile (5) is arranged, parallel to the leaf profile frame (9), in a force-fitting manner in the door frame hollow profile (1).

## Revendications

1. Porte, en particulier porte de maison, pour des maisons à haute isolation et faible énergie, comprenant une traverse dormante (1) et au moins un battant de porte ouvrable (8) avec un cadre profilé de battant périphérique (9) et des plaques de revêtement fixées dessus (17, 18) qui recouvrent latéralement le cadre profilé de battant (9) en venant en prise par le dessus du battant, des inserts (16) en matériau isolant étant incorporés entre les plaques de revêtement (17, 18), **caractérisée en ce qu'**un cadre de stabilisation périphérique (14) en matériau solide est introduit dans le cadre profilé de battant (9) et est connecté à des profilés de renforcement (10) dans les cavités du cadre profilé de battant (9).

2. Porte selon la revendication 1, **caractérisée en ce que** les plaques de revêtement (17, 18) se composent de matériaux en bois, de préférence de plaques fibreuses de moyenne densité MDF ou de plaques fibreuses de haute densité HDF.

3. Porte selon la revendication 1, **caractérisée en ce que** les plaques de revêtement (17, 18) se composent de matériaux polymères.

4. Porte selon l'une quelconque des revendications 1 à 3, **caractérisée en ce que** les bords des plaques de revêtement (17, 18) s'appliquant en prise par le dessus du cadre profilé de battant (9) sont connectés par engagement positif ou par force au cadre profilé de battant (9).

5. Porte selon l'une quelconque des revendications 1 à 4, **caractérisée en ce que** des inserts (3, 4, 15) en matériau isolant de haut degré d'isolation sont introduits dans les cadres profilés de battant (9) et/ou de préférence dans des profilés creux de traverse dormante (1) pourvus d'inserts de renforcement (2).

6. Porte selon l'une quelconque des revendications 1 à 5, **caractérisée en ce que** des inserts (3, 4, 7, 15, 16) en matériaux ignifuges et/ou insonorisants et/ou fournissant de l'humidité et/ou anti-effraction sont introduits dans les cadres profilés de battant (9) et/ou dans les profilés creux de traverse dormante (1).

7. Porte selon l'une quelconque des revendications 1 à 6, **caractérisée en ce que** les inserts (3, 4, 7, 15, 16) se composent de mousse polymère, notamment de styropor ou de mousse de polyuréthanne.

8. Porte selon l'une quelconque des revendications 1 à 7, **caractérisée en ce que** le cadre de stabilisation (14) venant en prise dans des évidements (19) des inserts (16) en matériau isolant présente des branches profilées essentiellement en forme de L en section transversale, une branche du L (13) s'appliquant contre le cadre profilé de battant (9) et l'autre branche du L étant disposée en applique contre les plaques de revêtement (18) du côté intérieur de la porte.

9. Porte selon la revendication 8, **caractérisée en ce que** les inserts de renforcement (10) sont des branches profilées en forme de L pour le cadre profilé de battant (9), l'une des branches du L (12) étant disposée dans le cadre profilé de battant (9) parallèlement à la branche du L (13) du cadre de stabilisation (14) et l'autre branche du L (11) étant disposée en applique contre les plaques de revêtement (18) du côté intérieur de la porte.

10. Porte selon l'une quelconque des revendications 1 à 9, **caractérisée en ce que** le cadre de stabilisation (14) et les inserts de renforcement (10) se composent de matériaux de faible indice de conductivité thermique, notamment de GFK (matière plastique armée aux fibres de verre) ou de métal.

11. Porte selon l'une quelconque des revendications 1 à 10, **caractérisée en ce que** l'on introduit dans la traverse dormante (1) un profilé de compensation (5) réalisé en un matériau solide de grande valeur d'isolation pour minimiser les courants d'air.

12. Porte selon la revendication 11, **caractérisée en ce que** le profilé de compensation (5) est réalisé sous la forme d'un profilé de cavité avec des inserts (7) en matériau isolant de grande valeur d'isolation.

13. Porte selon la revendication 12, **caractérisée en ce que** le profilé de compensation (5) est disposé parallèlement au cadre profilé de battant (9) par engagement par force dans le profilé creux de traverse dormante (1).
